# EUROPÄISCHE PATENTANMELDUNG

(11) **EP 4 611 190 A1**
(43) Veröffentlichungstag der Anmeldung: **03.09.2025**
(21) Anmeldenummer: 24184522.1
(22) Anmeldetag: 26.06.2024
(51) Int. Cl.: H01R 25/14, H01R 13/703, H01R 24/00

(54) **HALTEADAPTER MIT BERÜHRUNGSSCHALTER FÜR DC-STROMSCHIENE**

(30) Priorität: 01.03.2024 EP 24160805
(71) Anmelder: Zumtobel Lighting GmbH, 6850 Dornbirn (AT)
(72) Erfinder: Pöhs, Mario, 6851 Dornbirn (AT)
(74) Vertreter: Rupp, Christian

(57) **Zusammenfassung**

Ein System weist auf:
- Eine DC-Spannungsversorgung mit einer Amplitude im Bereich von 200 V bis 1000 V,
- Eine ausgehend von der DC-Spannungsversorgung versorgte Stromschiene,
- Einen Halteadapter mit mehreren Kontakten, die ausgelegt sind zur lösbaren elektrischen Verbindung mit DC-Spannung führenden Leitern in der Stromschiene,
wobei der Halteadapter einen Berührungsschalter, der durch mechanischen Kontakt mit der Stromschiene wenigstens einen der Kontakte erst intern in dem Halteadapter elektrisch verbindet, wenn zuvor der Kontakt im Zuge der Verbindungsbewegung des Halteadapters in Kontakt mit dem zugehörigen Leiter gelangt ist..

Ein Halteadapter ist vorgesehen mit mehreren Kontakten, die ausgelegt sind zur lösbaren elektrischen Verbindung mit DC-Spannung führenden Leitern in einer Stromschiene ,
wobei der Halteadapter einen Berührungsschalter, der durch mechanischen Kontakt mit der Stromschiene wenigstens einen der Kontakte erst intern in dem Halteadapter elektrisch verbindet, wenn zuvor der Kontakt im Zuge der Verbindungsbewegung des Halteadapters in Kontakt mit dem zugehörigen Leiter gelangt ist.

## Beschreibung

Die vorliegende Erfindung bezieht sich allgemein auf das Gebiet der Beleuchtungstechnik, und genauer gesagt auf sogenannte Stromschienen. Derartige Stromschienen sind mit AC-Versorgung bekannt beispielsweise in Form des Produkts "TECTON" der Firma Zumtobel.

Derartige Stromschienen sind metallische Profile, die typischerweise an die Decke montiert werden. Sie sind verbunden mit einer Spannungsversorgung, die im Stand der Technik eine AC-Versorgung ist.

In diese Stromschienen wird dann selektiv mechanisch und elektrisch ein Adapter in Eingriff gebracht, der also mechanisch und elektrisch (mit mehreren Verbindungskontakten für jede zu versorgende Phase) mit der Stromschiene und hinsichtlich der elektrischen Verbindung mit exponierten Leitern in der Stromschiene in Verbindung gebracht wird.

Mit dem Adapter wird dann eine Leuchte verbunden, die somit mittels des Adapters mechanisch in der Stromschiene befestigt ist (bei Deckenmontage also hängende Befestigung) und mittels des Adapters auch elektrisch versorgt wird. In der Leuchte ist ein Betriebsgerät (Konverter) vorgesehen, der im Stand der Technik mittels des Adapters mit AC-Spannung versorgt wird und der die passende elektrische Versorgung für die entsprechenden Leuchtmittel der Leuchte, beispielsweise ein oder mehrere LEDs, bereitstellt.

Die Erfindung behält das Prinzip dieser Stromschiene bei. Die Leitern in der Stromschiene können dabei in den Seitenwangen des Profils und/oder im Grund des Profils zumindest teilweise freigelegt zur Kontaktierung bereitstehen.

Ein System weist auf:
- eine DC-Spannungsversorgung mit einer Amplitude im Bereich von 200 V bis 1000 V,
- eine ausgehend von der DC-Spannungsversorgung versorgte Stromschiene,
- einen drehbaren Halteadapter zur lösbaren elektrischen Verbindung mit Leitern in der Stromschiene und mechanischen Halterung in der Stromschiene.

Ein Halteadapter zur lösbaren elektrischen Verbindung mit Leitern in der Stromschiene und mechanischen Halterung in einer DC-Stromschiene weist Anschlusskontakte zur Drehkontaktierung von DC-Leitern der DC-Stromschiene auf.

Im Gegensatz zum Stand der Technik bezieht sich die vorliegende Erfindung indessen auf eine mit DC-Spannung versorgte Stromschiene. Die Erfindung bezieht sich somit auch auf ein System, das aufweist:
- eine DC-Spannungsversorgung beispielsweise mit einer DC-Amplitude von mehr als 220 Volt und weniger als 1 Kilovolt, was in der Leistungselektronik als "Niederspannung" bezeichnet wird;
- einen spezifisch ausgestalteten Halteadapter zur Montage einer Leuchte in die Stromschiene und zur elektrischen Versorgung mittels des Adapters; sowie
- eine Leuchte mit einem Konverter und zugeordneten Leuchtmitteln sowie einer Optik und Gehäuse.

Die Erfindung bezieht sich allerdings auch spezifisch auf einen für DC-Versorgung ausgebildeten Halteadapter.

Bei DC-Versorgung bestehen Problematiken, die bei einer AC-Versorgung nicht vorliegen. Diese Problematik ist beispielsweise die Gefahr einer Funkenstrecke oder Lichtbogenbildung, wenn die Kontakte bei Herstellung des Kontakts oder Lösen des Kontakts zwischen den Kontakten des Halteadapters und den Leitern der Stromschiene nahe der Leiter befinden, also weder vollständig von diesen beabstandet sind noch vollständig kontaktiert sind.

Die Erfindung bezieht sich genauer gesagt darauf, die Gefahr der Funken- oder Lichtbogenbildung zu verringern.

Ein erster Aspekt bezieht sich auf ein System aufweisend:
- Eine DC-Spannungsversorgung mit einer Amplitude im Bereich von 200 V bis 1000 V,
- Eine ausgehend von der DC-Spannungsversorgung versorgte Stromschiene,
- Einen Halteadapter mit mehreren Kontakten, die ausgelegt sind zur lösbaren elektrischen Verbindung mit DC-Spannung führenden Leitern in der Stromschiene,
   wobei der Halteadapter einen Berührungsschalter aufweist, der durch mechanischen Kontakt mit der Stromschiene wenigstens einen der Kontakte erst intern in dem Halteadapter elektrisch verbindet, wenn zuvor der Kontakt im Zuge der Verbindungsbewegung des Halteadapters in Kontakt mit dem zugehörigen Leiter gelangt ist.

Ein zweiter Aspekt bezieht sich auf einen Halteadapter mit mehreren Kontakten, die ausgelegt sind zur lösbaren elektrischen Verbindung mit DC-Spannung führenden Leitern in einer Stromschiene, wobei der Halteadapter einen Berührungsschalter, der durch mechanischen Kontakt mit der Stromschiene wenigstens einen der Kontakte erst intern in dem Halteadapter elektrisch verbindet, wenn zuvor der Kontakt im Zuge der Verbindungsbewegung des Halteadapters in Kontakt mit dem zugehörigen Leiter gelangt ist.

Weitere Details der Erfindung sollen nunmehr bezugnehmend auf die Figuren der begleitenden Zeichnungen näher erläutert werden.

Die Erfindung kann in der Art einer bekannten TECTON-Stromschiene für DC-Betrieb ausgebildet sein. Die TECTON-Stromschiene ist eine innovative Technologie zur Energieverteilung in industriellen Anwendungen, insbesondere in Fabriken, Lagerhäusern und anderen großen Einrichtungen. Im Wesentlichen handelt es sich um ein System, das es ermöglicht, elektrische Energie effizient und sicher von einer Stromquelle zu verschiedenen Verbrauchern zu leiten.

Die Stromschiene besteht aus einem speziellen Profil, das entlang der Decke oder Wand installiert wird. In diesem Profil befinden sich Leiter, die die elektrische Energie transportieren. Die Schiene ist so konstruiert, dass sie modular ist, was bedeutet, dass sie je nach den spezifischen Anforderungen der Anlage angepasst und erweitert werden kann.

Ein wesentlicher Vorteil der TECTON-Stromschiene ist ihre Flexibilität. Da sie entlang der Decke oder Wand verläuft, ermöglicht sie eine einfache und flexible Platzierung von Stromanschlüssen an verschiedenen Stellen in der Anlage. Dies ist besonders nützlich in Umgebungen, in denen sich die Anordnung der Maschinen und Geräte häufig ändert.

Darüber hinaus bietet die TECTON-Stromschiene eine hohe Sicherheit. Da die Leiter in einem geschlossenen Profil verlaufen, sind sie vor äußeren Einflüssen wie Staub, Feuchtigkeit oder mechanischen Beschädigungen geschützt. Dies reduziert das Risiko von Stromausfällen und Unfällen erheblich.

Ein Adapter ist bspw. ein Zubehörteil, das in Verbindung mit der Stromschiene verwendet wird, um zusätzliche Funktionen oder Flexibilität zu bieten. Hier sind einige Merkmale und Funktionen, die typischerweise mit einem Adapter verbunden sind:
Anschlussmöglichkeiten: die Adapter werden oft verwendet, um herkömmliche elektrische Geräte oder Leuchten mit der Stromschiene zu verbinden. Sie verfügen über verschiedene Anschlussmöglichkeiten wie Steckdosen, Klemmen oder spezielle Verbindungselemente, die eine einfache und sichere Verbindung ermöglichen.
Modularität: Ähnlich wie die Stromschiene selbst sind auch die Adapter in der Regel modular aufgebaut. Dies bedeutet, dass sie je nach den Anforderungen der Anlage einfach hinzugefügt, entfernt oder verschoben werden können. Dadurch können Benutzer die Konfiguration ihres Stromschienensystems schnell anpassen, um Änderungen im Layout oder der Anordnung von Geräten und Maschinen zu berücksichtigen.
Funktionserweiterungen: die Adapter können zusätzliche Funktionen bieten, die über die reine Stromversorgung hinausgehen. Dies kann beispielsweise die Integration von Sensoren zur Überwachung von Umgebungsbedingungen wie Temperatur, Feuchtigkeit oder Bewegung sein. Auf diese Weise können Benutzer ihr Stromschienensystem mit intelligenten Funktionen ausstatten, um die Effizienz zu steigern oder Sicherheitsmaßnahmen zu verbessern.
Sicherheit und Kompatibilität: die Adapter werden so konstruiert, dass sie den Sicherheitsstandards entsprechen und eine zuverlässige und sichere Stromversorgung gewährleisten. Sie sind auch mit der Stromschiene kompatibel und können nahtlos in das Gesamtsystem integriert werden, ohne dass zusätzliche Anpassungen erforderlich sind.

Dieser Adapter kann also in der Stromschiene derart verdreht werden, dass die elektrischen Kontakte mit Leitern bevorzugt in einer oder mehreren der Seitenwangen der Stromschiene 1 in Kontakt gebracht werden können. Im Zuge dieser Drehbewegung wird auch gleichzeitig eine mechanische Befestigung des Halteadapters in der Stromschiene erzielt, wie es aus dem Stand der Technik (siehe beispielsweise die TECTON-Produkte) grundsätzlich bekannt ist.

Grundsätzlich ist die Idee der vorliegenden Erfindung, dass ein Berührungsschalter (vorzugsweise auf Seiten des Halteadapters, aber grundsätzlich auch auf Seite der Stromschiene) vorgesehen ist, der wenigstens einen Pol der DC Spannung intern in dem Halteadapter (oder alternativ eines Leiters der Stromschiene) leitend anbindet, wenn zuvor im Zuge der Annäherungsbewegung zwischen den Kontakten des Halteadapters und den Leitern der Stromschiene die Kontakte bereits sicher die Leiter kontaktiert haben.

Nach diesem Kontakt zwischen den Kontakten des Halteadapters und den Leitern ist der Halteadapter derart ausgelegt, dass er weiter mechanisch verdreht werden kann, wobei diese weitere mechanische Drehung eben die Aktivierung des Berührungsschalters, der beispielsweise ein Mikroschalter sein kann, auslöst.

Der Mikroschalter ist ein elektrischer Schalter, aufweisend einen beweglichen Metallhebel oder - arm, der von einer Feder in einer bestimmten Position gehalten wird. Wenn eine externe Kraft auf den Hebel ausgeübt wird. bewegt sich der Hebel und löst den Schalter aus.

Der Mikroschalter hat zwei oder mehr Anschlüsse, die elektrische Leitungen mit anderen Komponenten verbinden. Wenn der Schalter betätigt wird, werden diese Anschlüsse entweder verbunden oder getrennt, was einen elektrischen Stromkreis öffnet.

Die Verhinderung der Lichtbogengefahr geschieht also gemäß der Erfindung durch elektronisches Schalten der DC-Stromversorgung. Dadurch sind die Kontakte des Stromschienenabgriffs nicht stromführend im Moment des mechanischen Kontaktierens, bzw. umgekehrt des Öffnens.

Weiter wird der Strom einer etwaigen Glimmentladung resistiv auf ein derart niedriges Maß begrenzt, dass keine thermische Schädigung eintreten kann.

Als elektronischer Schalter kann beispielweise ein IGBT (insulated-gate bipolar transistor) oder ein anderer Transistor mit ausreichender Spannungsfestigkeit verwendet werden. Diese Spannungsfestigkeit kann beispielsweise im Bereich von 800 bis 1400, bevorzugt 1200 Volt liegen.

Vorzugsweise schaltet der Schalter nicht direkt die von der Stromschiene gelieferte DC-Spannung, sondern schaltet einen elektronischen Schalter, der die DC-Spannung schaltet.
Figur 1 zeigt eine aufgeschnittene Ansicht eines Halteadapters gemäss der Erfindung
Figuren 2 und 4 zeigen alternative Ausgestaltungen der internen Verschaltung deines solchen Halteadapters, und
Figur 3 zeigt einen derartigen Halteadapter und Weglassen von dessen Gehäuse zur besseren Darstellung des PCB, des Transistors und des Mikroschalters.

Der IGBT T1 schaltet wenigstens einen Pfad, beispielsweise den Minuspfad des elektrischen Verbrauchers.

Der Mikroschalter ist in Figur 1 und in Figur 2 jeweils mit dem Bezugszeichen 2 bezeichnet. Angesteuert wird der IGBT T1 durch diesen Mikroschalter 2. Der Mikroschalter 2 ist derart angeordnet, dass die elektrischen Kontakte des Halteadapters (Bezugszeichen 1 in Figur 1) bereits ausreichend in Kontakt mit den Leitern der Stromschiene haben, bevor der Mikroschalter 2 durch Weiterführung der Drehbewegung schließt und damit den IGBT T1 zum Durchschalten ansteuert.

Die typische Gate/Emitterspannung des IGBT T1 liegt im Bereich von 10 bis 30 Volt. Um diese Ansteuerspannung bereitzustellen, wird dem Mikroschalter 2 ein ohmscher Spannungsteiler R1, R2 (in Figur 2) vorgeschaltet, welche die DC Spannung (die beispielsweise im Bereich zwischen 400 und 100 Volt liegen kann) auf das niedrige Niveau der gewünschten Gate/Emitterspannung des IGBT T1 herunter zu teilen. Die dadurch wesentlich niedrigere durch den Mikroschalter 2 zu schaltende Spannung (im Vergleich zur Versorgungsspannung DC) kann der Mikroschalter 2 miniaturisiert werden. Dieser muss nunmehr in der Lage sein, Spannungen beispielsweise von maximal 30 Volt zu schalten. Die Isolationsfestigkeit des Mikroschalters 2 ist doch ausreichend für die maximale Versorgungsspannung ausgelegt, die beispielsweise bis zu 1000 Volt DC betragen kann. Bevorzugt ist eine Isolationsfestigkeit bis zu 1500 Volt AC, was einer DC Isolationsfestigkeit von über 2100 Volt entspricht.

Um das Gate 3 des IGBT T1 vor zu hoher Spannung zu schützen, kann eine Z-Diode ZD1 in Sperrrichtung zwischen Gate 3 und Emitter 4 des IGBT T1 geschaltet sein. Diese Z-Diode ZD1 ist so ausgelegt, dass eine ausreichend hohe Gatespannung erreicht wird, eine schädigende Spannung an dem Gate jedoch vermieden ist.

Sobald der elektrische Kontakt zwischen den Kontakten des Halteadapters 1 und den Leitern der Stromschiene hergestellt ist, ist der Spannungsteiler R1, R2 bereits unter Spannung (durch die DC Spannung DC). Solange indessen der Mikroschalter 2 noch nicht geschlossen (d.h. leitfähig) ist, ist der Spannungsteiler R1, R2 hochohmiger, aufgrund der noch nicht vorhandenen elektrischen Verbindung des parallelen Widerstands R3, welcher bei leitend geschaltetem Mikroschalter 2 parallel zu Gate 3 und Emitter 4 verschaltet ist. Damit wird der maximale mögliche Strom einer Glimmentladung weiter reduziert. Wenn der Mikroschalter 2 leitfähig geschaltet ist, wird dieser Widerstand R3 parallel zu dem Widerstand R2 geschaltet, wodurch sich die Ausgangsspannung des Spannungsteilers R1, R2 auf ein für das Gate 3 des IGBT T1 notwendiges Maß verringert.

Der Spannungsteiler R1, R2 ist derart ausgelegt, dass eine maximale Schaltspannung über den Mikroschalter 2 nicht überschritten wird. Nachdem der Mikroschalter 2 leitfähig geschaltet ist, schaltet der IGBT T1 beispielsweise den Minuspfad des elektrischen Verbrauchers (typischerweise ein Betriebsgerät/Konverter einer Leuchte) durch, sodass diese mit elektrischer DC Spannung versorgt ist.

Umgekehrt wird beim Dekontaktieren (Lösen) des Stromschienenabgriffs durch Drehen des Halteadapters zuerst der Mikroschalter 2 geöffnet, während die Kontaktierung zwischen den Kontakten des Halteadapters 1 und der Leitern in der Stromschiene noch besteht. Der Widerstand R3 parallel zum Gate 3 und dem Emitter 4 sorgt für eine schnelle Entladung der Gatekapazität und zum schnellen Sperren des IGBT T1. Der Stromfluss zum Verbraucher "Last" bricht somit zusammen und der maximale Strom über den mechanischen Kontakt wird auf ein Minimum begrenzt. Dieser Strom ist bestimmt durch die Versorgungsspannungshöhe und der Versorgungsspannungsamplitude und den Widerstandswert der in Reihe geschalteten Widerstände des Spannungsteilers R1, R2.

Erst nach dem Nichtleitend-Schalten des Mikroschalters 2 öffnet sich im Zuge der weiteren Drehbewegung die nunmehr stromlose mechanische Kontaktierung zwischen den Kontakten des Halteadapters 1 und den Leitern in der Stromschiene.

Als zusätzlicher Schutz der IGBTs T1 ist parallel zur Last eine Freilaufdiode D1 parallel verschaltet.

Die elektronische Schaltung kann durch ihre Kompaktheit auf einer kleinen Leiterplatte untergebracht werden.

Figur 4 zeigt eine alternative Ausgestaltung zu der Schaltung von Figur 2. Die Schaltung von Figur 2 ist dabei hinsichtlich der Anordnung der Dioden abgeändert. Die Freilaufdiode D1 in Figur 2 ist nun mit D2` bezeichnet und wurde hinsichtlich ihrer Position verschoben. Die Diode D2` dient dem Schutz des IGBT bei Verwendung von IGBTs ohne eigene Schutzdiode im Fall dass mit AC versorgt wird, anstatt DC. Andernfalls besteht die Gefahr, dass der IGBT evtl. beschädigt werden, wenn die Leuchte (fälschlicherweise) in eine AC-Schiene statt eine DC-Schiene montiert würde.

## Patentansprüche

1. Halteadapter (1) mit mehreren Kontakten, die ausgelegt sind zur lösbaren elektrischen Verbindung mit DC-Spannung führenden Leitern in einer Stromschiene,
wobei der Halteadapter einen Berührungsschalter (2), der durch mechanischen Kontakt mit der Stromschiene wenigstens einen der Kontakte erst intern in dem Halteadapter (1) elektrisch verbindet, wenn zuvor der Kontakt im Zuge der Verbindungsbewegung des Halteadapters (1) in Kontakt mit dem zugehörigen Leiter gelangt ist.

2. Halteadapter nach Anspruch 1,
wobei die Verbindungsbewegung eine Drehbewegung ist.

3. Halteadapter nach Anspruch 2,
der derart ausgelegt ist, dass im Zuge der der Drehbewegung zuerst der Kontakt stromlos den Leiter der Stromschiene kontaktiert, bevor durch eine Weiterführung der Drehbewegung der Berührungsschalter (2) aktiviert wird.

4. Halteadapter nach einem der vorhergehenden Ansprüche,
aufweisend einen elektronischen Schalter (T1) mit einem Steuereingang (3), der ausgehend von dem Berührungsschalter (2) angesteuert ist.

5. Halteadapter nach einem der vorhergehenden Ansprüche,
wobei der Berührungsschalter ein Mikroschalter (2) ist.

6. Halteadapter nach einem der vorhergehenden Ansprüche,
wobei der elektronische Schalter ein IGBT (T1) ist.

7. System aufweisend:
- eine DC-Spannungsversorgung mit einer Amplitude im Bereich von 200 V bis 1000 V,
- eine ausgehend von der DC-Spannungsversorgung versorgte Stromschiene,
- einen Halteadapter (1), insbesondere nach einem der vorhergehenden Ansprüche, mit mehreren Kontakten, die ausgelegt sind zur lösbaren elektrischen Verbindung mit DC-Spannung führenden Leitern in der Stromschiene,
wobei der Halteadapter (1) einen Berührungsschalter (2), der durch mechanischen Kontakt mit der Stromschiene wenigstens einen der Kontakte erst intern in dem Halteadapter elektrisch verbindet, wenn zuvor der Kontakt im Zuge der Verbindungsbewegung des Halteadapters (1) in Kontakt mit dem zugehörigen Leiter gelangt ist.

8. System nach Anspruch 7,
weiterhin aufweisend eine durch den Halteadapter (1) gehalterte und elektrisch versorgte Leuchte mit einem Betriebsgerät und durch das Betriebsgerät versorgte Leuchtmittel, vorzugsweise eine oder mehrere LEDs.
